# EUROPÄISCHE PATENTSCHRIFT

(11) **EP 2 380 714 B1**
(45) Veröffentlichungstag und Bekanntmachung des Hinweises auf die Patenterteilung: **22.11.2017**
(21) Anmeldenummer: 11003324.8
(22) Anmeldetag: 20.04.2011
(51) Int. Cl.: B26D 7/06, B26D 1/143

(54) **Scheibenschneidemaschine mit Durchgangsspalt zwischen Schlittenrückwand und Auflageplatte**
Disc cutting machine with gap between rear carriage wall and base plate
Machine de coupe de tranches dotée d'un intervalle de passage entre une paroi arrière de chariot et une plaque d'appui

(30) Priorität: 24.04.2010 DE 102010018132
(43) Veröffentlichungstag der Anmeldung: 26.10.2011
(73) Patentinhaber: Bizerba SE & Co. KG, 72336 Balingen (DE)
(72) Erfinder: Koch, Klaus, 72351 Geislingen (DE)
(74) Vertreter: Kohler Schmid Möbus Patentanwälte

(56) Entgegenhaltungen:
- CH-A- 276 705
- DE-A1- 2 601 268
- DE-A1- 3 827 404
- DE-U- 1 785 081

## Beschreibung

Die Erfindung betrifft eine elektrisch betriebene Scheibenschneidemaschine zum Abschneiden von Scheiben aus insbesondere strangförmigem Schneidegut, vorzugsweise Lebensmittel, mit einer Schneideeinrichtung, die mindestens ein in einem in einem Maschinengehäuse gelagertes, in einer Schneidebene rotierendes Kreismesser umfasst, und mit einem eine Auflageplatte mit Auflagefläche zum Auflegen des Schneideguts enthaltenden Schlitten, wobei der Schlitten parallel zur Schneidebene verfahrbar ist und eine Schlittenrückwand aufweist, welche einen ersten ebenen Wand-abschnitt umfasst, der sowohl senkrecht zur Schneidebene des Kreismessers als auch zur Auflagefläche der Auflageplatte verläuft, wobei der erste ebene Wandabschnitt mit lichtem Abstand von der Auflagefläche der Auflageplatte mittels einer Befestigungsvorrichtung derart an der Auflageplatte befestigt ist, dass ein Durchgangsspalt zwischen der Auflagefläche der Auflageplatte und der Unterkante des ersten ebenen Wandabschnitts offen bleibt.

Derartige Scheibenschneidemaschinen sind beispielsweise bekannt aus der DE 17 85 081 U.

Das Schneidegut, insbesondere in automatisch betriebenen Scheibenschneidemaschinen für strangförmige Lebensmittel, wie etwa Würste, Schinken, Lachs, Käse etc., wird mit Hilfe einer Zustelleinrichtung gegen die Schneideeinrichtung bewegt, meist in Richtung senkrecht zur Schneidebene, in welcher üblicherweise ein oder mehrere rotierende Kreismesser umlaufen, um Scheiben vom geförderten Schneidegut abzuschneiden. Der Antrieb der Schneideeinrichtung erfolgt durch einen Elektromotor, der zum Schutz gegen Spritzwasser und Verschmutzung sowie zur mechanischen Sicherung gegen äußere Eingriffe vom Maschinengehäuse vollständig umschlossenen ist.

Um nun die erwünschte Scheibe durch das rotierende Messer vom Schneidegut abtrennen zu können, wird das Schneidegut auf der Auflagefläche der Auflageplatte liegend mittels eines Schlittens parallel zur Schneidebene verfahren und auf die umlaufende Messerklinge zubewegt, bis das rotierende Messer das Schneidegut vollständig durchgeschnitten und die Scheibe vom Schneidegut abgeschnitten hat.

Zum Schutz des Bedienungspersonals und zur Vermeidung von Arbeitsunfällen muss dabei ein manuelles Eingreifen in den Scheidbereich der Schneideeinrichtung durch bauliche Maßnahmen möglichst ausgeschlossen werden. Deswegen weisen gemäß den Sicherheitsvorschriften ausgestaltete professionelle Scheibenschneidemaschinen stets eine Bedienerseitig am Schlitten angebrachte Schlittenrückwand auf, die den Bereich oberhalb der Auflagefläche und insbesondere in der Nähe der Schneideeinrichtung vom Bediener her möglichst unzugänglich machen soll.

So ist in der EP 1 897 664 A1 eine Scheibenschneidemaschine gezeigt und beschrieben, bei der die Auflageplatte des Schlittens als Blech ausgeführt und auf der Bedienerseite als abgewinkelte Lasche nach oben gebogen ist. Da diese Lasche als Bedienerschutz ganz offensichtlich nicht ausreicht, ist über zwei Schrauben und mittels Distanzstücken ein weiteres Blech an der abgewinkelte Lasche befestigt, welches zunächst in paralleler Verlängerung der Lasche nach oben ragt und dann in Richtung auf den Raum über der Auflagefläche schräg abgewinkelt ist.

Abgesehen davon, dass diese Blechkonstruktion der Bedienperson in großen Teilen die freie Sicht auf das Schneidegut nimmt, ist sie mechanisch auch nicht sonderlich stabil. Vor allem aber ist eine optimale Arbeitssicherheit nicht gewährleistet, weil die Bedienperson zum Betätigen des Schlittens die Blechkonstruktion umgreifen muss und im Betrieb der Scheibenschneidemaschine mit der Hand zwangsläufig in den Gefahrenbereich der Schneideeinrichtung gelangt. Zudem sind mit dieser Vorrichtung die im Bereich der Lebensmittelverarbeitung besonders wichtigen erhöhten Hygieneanforderungen nicht erfüllbar, weil der durch die Distanzstücke erzeugte breite und schwer zugängliche Spalt zwischen der Lasche und dem weiteren Blech nur äußerst schwierig und daher kaum regelmäßig und keinesfalls gründlich zu reinigen ist.

In einer Scheibenschneidemaschine, wie sie etwa aus der DE 38 27 404 A1 bekannt ist, wird die Schlittenrückwand durch eine Konstruktion von transparenten Kunststoffplatten gebildet, welche direkt und starr mit dem Schlitten verbunden sind. Diese Verbindung ist zwar erheblich stabiler als die Blechkonstruktion gemäß EP 1 897 664 A1 und gibt aufgrund der Durchsichtigkeit des Kunststoffs auch den Blick auf das Schneidegut frei, jedoch genügt diese Schlittenrückwand immer noch nicht den erhöhten Hygieneanforderungen, weil an der Stoßstelle zwischen der Unterkante der Kunststoffplatte und der aus Metall bestehenden Auflageplatte unweigerlich ein Kapillarspalt bestehen bleibt, welcher nicht gründlich gereinigt werden kann. Zudem muss zum Bedienen der Maschine wiederum mit der Hand um die Schlittenrückwand herum und damit in den Gefahrenbereich hinein gegriffen werden, weil die Handhabe für die Schneideguthalterung und das Bedienelement für den Schlitten ebenfalls in diesem Gefahrenbereich angeordnet sind.

Aufgabe der vorliegenden Erfindung ist es demgegenüber, eine gattungsgemäße Scheibenschneidemaschine der eingangs beschriebenen Art kostengünstig und mit einfachen technischen Mitteln dahin gehend zu verbessern, dass die Maschine bei möglichst kompakter Gestaltung und optimalem Arbeitsschutz besonders gute Reinigungsmöglichkeiten und einfache Bedienung bietet, wobei die Schlittenrückwand derart ausgestaltet sein soll, dass das Schneidegut optimal gehalten wird und sichtbar bleibt, und wobei die erfindungsgemäß Scheibenschneidemaschine sich durch eine einfache Montage auszeichnen und die mechanische Stabilität der Konstruktion gegenüber den bekannten Scheibenschneidemaschinen erhöht sein soll.

Erfindungsgemäß wird diese Aufgabe auf ebenso überraschend einfache wie wirkungsvolle Art und Weise dadurch gelöst, dass die Schlittenrückwand senkrecht zur Auflagefläche der Auflageplatte verläuft, dass die Schlittenrückwand zumindest teilweise transparent ist, dass der Durchgangsspalt eine Spalthöhe von mindestens 2mm bis höchstens 15mm, vorzugsweise von 3mm bis 7mm aufweist, und dass die Befestigungsvorrichtung mindestens zwei Schrauben oder Stehbolzen umfasst, die von der Auflageplatte zum ersten ebenen Wandabschnitt verlaufen und jeweils in eine an der Unterkante des ersten Wandabschnitts angeordnete Öffnung eingreifen.

Auf diese Weise wird eine vereinfachte Wartung und Reinigung des besonders schmutzanfälligen Bereichs zwischen der Schlittenrückwand und der Auflageplatte ermöglicht. Ein Herumgreifen um die Schlittenrückwand im Betrieb der Scheibenschneidemaschine kann unterbleiben, weil aufgrund des Durchgangsspalts eine Möglichkeit zur Durchführung einer Handhabe bzw. eines Bedienelements eröffnet wird, was aus geometrischen Gründen bei der Schlittenrückwand einer gattungsgemäßen Scheibenschneidemaschine, wie sie in der oben zitierten DE 38 27 404 A1 beschrieben wird, eben gerade nicht möglich ist. Zur Behebung von "Sichtproblemen" kann die Schlittenrückwand der erfindungsgemäßen Scheibenschneidemaschine - ebenso wie die in der DE 38 27 404 A1 beschriebene - aus transparenten Kunststoffplatten, vorzugsweise aus Plexiglas oder Lexan® gebildet sein.

Bei einer einfachen Ausführungsform der erfindungsgemäßen Scheibenschneidemaschine weist der Durchgangsspalt über die Länge der Unterkante des ersten ebenen Wandabschnitts eine gleichbleibende Spalthöhe auf. Neben den dadurch erzielbaren guten mechanischen Eigenschaften ergibt sich auch ein verbesserter optischer Eindruck der Gesamtkonstruktion.

Bei vorteilhaften Ausführungsformen können um die Schrauben oder Stehbolzen hohle, vorzugsweise taillierte Distanzstücke angeordnet sein, die insbesondere eine dichtende Verbindung mit der Auflageplatte, vorzugsweise eine wasserdichte Abdichtung oder eine Verklebung aufweisen. Sowohl die dichtende Verbindung mit der Auflageplatte als auch die taillierte (im Gegensatz etwa zu einer zylindrischen) Formgebung der Distanzstücke vereinfachen und verbessern die Reinigung der Maschine in diesem Bereich und erhöhen dadurch die Hygiene.

Einen effektiven Daumenschutz bieten Ausführungsformen der Erfindung, bei denen sich auf der von der Auflageplatte wegweisenden Bedienerseite der Schlittenrückwand an die der Schneideeinrichtung zugewandte Seitenkante des ersten ebenen Wandabschnitts ein parallel zur Schneidebene des Kreismessers verlaufender, vom Schlitten wegragender zweiter ebener Wandabschnitt anschließt, wie er - per se - auch schon aus der der eingangs zitierten DE 38 27 404 A1 bekannt ist, wobei der zweite ebene Wandabschnitt starr, vorzugsweise einstückig mit dem ersten verbunden ist.

Vorteilhaft sind auch Ausführungsformen der erfindungsgemäßen Scheibenschneidemaschine, bei denen sich an die Oberkante des ersten ebenen Wandabschnitts ein schräg in Richtung der Auflageplatte geneigter dritter ebener Wandabschnitt anschließt, der vorzugsweise einstückig mit dem ersten ebenen Wandabschnitt verbunden ist. Dieser dritte ebene Wandabschnitt trägt zu einer ergonomisch besseren Bedienbarkeit der Maschine und einer großflächigeren Abdeckung des Gefahrenbereichs bei, was den Unfallschutz zusätzlich erhöht. Per se ist eine solche Ausgestaltung auch aus der oben zitierten EP 1 897 664 A1 bekannt.

Besonders bevorzugt sind Ausführungsformen der erfindungsgemäßen Scheibenschneidemaschine, die sich dadurch auszeichnen, dass eine in einer Richtung senkrecht zur Schneidebene verschiebbare Schneideguthalterung vorgesehen ist, die ein durch den Durchgangsspalt ragendes Verbindungselement aufweist, das auf der von der Auflageplatte wegweisenden Bedienerseite der Schlittenrückwand mit einer Handhabe verbunden ist. Damit ergeben sich eine ergonomisch besonders günstige Bedienbarkeit der Schneideguthalterung im Betrieb der Maschine sowie ein besonders kompakter mechanischer Aufbau. Während bei bekannten Scheibenschneidemaschinen der Bediener in der Regel um die Schlittenrückwand herumgreifen muss und seine Hand unweigerlich in die Gefahrenzone im Bereich der Schneideeinrichtung bringt, ist mit dieser Ausgestaltung eine Handhabung der Schneideguthalterung ausschließlich von der Bedienerseitige der Schlittenrückwand aus möglich, was den Arbeitsschutz ganz erheblich verbessert.

Bei einer bevorzugten und leicht herzustellenden Weiterbildung dieser Ausführungsformen ist die Handhabe als aufklemmbarer oder aufschraubbarer Drehgriff ausgeführt, der von dem Verbindungselement trennbar und mit diesem starr verbindbar ist. Dadurch können die Schneideguthalterung und das Verbindungselement zu Reinigungszwecken leicht entfernt werden, wobei der Drehgriff - unverlierbar - an der Scheibenschneidemaschine verbleibt.

Eine weitere vorteilhafte Ausführungsform der erfindungsgemäßen Scheibenschneidemaschine zeichnet sich dadurch aus, dass ein starr mit dem Schlitten verbundenes oder verbindbares, vorzugsweise als Griff ausgestaltetes Bedienelement vorgesehen ist, mit welchem ein Verfahren des Schlittens ermöglicht wird.

Bei besonders einfachen und kompakten Weiterbildungen der beiden oben beschriebenen Ausführungsformen wirkt das Bedienelement gleichzeitig als Handhabe und ist senkrecht zur Schneidebene verfahrbar auf einer Schiene montiert, die parallel zur Ebene des ersten ebenen Wandabschnitts sowie senkrecht zur Schneidebene verläuft. Durch diese Gestaltung übt dasselbe Bauelement eine Doppelfunktion aus.

Insbesondere kann bei vorteilhaften Varianten dieser Weiterbildungen die Schiene als parallel zur Auflagefläche der Auflageplatte und senkrecht zur Schneidebene verlaufende, mit seitlichem Abstand von der Auflageplatte montierte Stange ausgeführt sein, wodurch die gesamte Breite des Schlittens als Verfahrfläche gewonnen wird.

Vorzugsweise ist bei besonders kompakten Varianten der oben beschriebenen Weiterbildungen das Bedienelement mittels eines Knebels an der Schiene feststellbar. Damit ergibt sich eine sehr einfach aufgebaute Fixiermechanik. Die Fixierung des Bedienelements wiederum verbessert die Handhabung der erfindungsgemäßen Scheibenschneidemaschine.

Eine noch weiter verbesserte und vereinfachte Reinigung und damit eine erhöhte Hygiene ermöglicht eine Ausführungsform der Erfindung, bei der die Unterkante des ersten ebenen Wandabschnitts auf ihrer von der Auflageplatte wegweisenden Bedienerseite eine von oben nach unten schräg gegen Auflageplatte verlaufende Abschrägung aufweist.

Bevorzugt ist auch eine Ausführungsform der erfindungsgemäßen Scheibenschneidemaschine, bei der die Auflageplatte Schlittenrückwandseitig eine parallel zum ersten ebenen Wandabschnitt verlaufende Saftrille in der Auflagefläche aufweist. Diese Saftrille verhindert während des Schneidens von Wurst- oder Fleischwaren das unkontrollierte Austreten von Fleischsaft aus der Auflagefläche, indem sie den Saft auffängt und definiert ableitet.

Eine besonders vorteilhafte Weiterbildung der obigen Ausführungs-form schließlich zeichnet sich dadurch aus, dass die Saftrille unmittelbar an einen von der Auflagefläche nach oben abgekantet verlaufenden Randabschnitt der Auflageplatte anschließend angeordnet, vorzugsweise in den Randabschnitt zumindest teilweise eingeformt ist. Dabei wirkt die Auflageplatte durch ihre Abkantung gleichzeitig als Befestigungssockel für den ersten ebenen Wandabschnitt und als Saftschutz.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung näher erläutert werden.

Es zeigen:
- Fig. 1a: einen schematischen Vertikalschnitt in einer Ebene senkrecht zur Schneidebene des Kreismessers durch ein erstes Ausführungsbeispiel der erfindungsgemäßen Scheibenschneidemaschine;
- Fig. 1b: einen schematischen Vertikalschnitt in der Schneidebene des Kreismessers durch eine Ausführungsform nach Fig. 1a;
- Fig. 2a: einen schematischen Vertikalschnitt in einer Ebene parallel zur Schneidebene des Kreismessers durch eine weitere Ausführungsform der erfindungsgemäßen Scheibenschneidemaschine;
- Fig. 2b: eine Draufsicht von oben auf einen Ausschnitt der Ausführungsform nach Fig. 2a, welcher die Schneideeinrichtung nicht enthält;
- Fig. 3a: einen schematischen Vertikalschnitt durch die Schlittenrückwand einer Ausführungsform der Erfindung;
- Fig. 3b: eine schematische Seitenansicht in Richtung senkrecht zum ersten ebenen Wandabschnitt einer weiteren Ausführungsform;
- Fig. 4a: einen schematischen Vertikalschnitt in einer Ebene senkrecht zum ersten ebenen Wandabschnitt der Schlittenrückwand durch die schraubbare Befestigungsvorrichtung zwischen Schlittenrückwand und Auflageplatte;
- Fig. 4b: eine Ausschnittsvergrößerung von Fig. 4a im Bereich des Durchgangsspalts; und
- Fig. 4c: einen schematischen Vertikalschnitt in einer Ebene senkrecht zum ersten ebenen Wandabschnitt der Schlittenrückwand bei einer Ausführungsform mit Abschrägung der Unterkante des ersten ebenen Wandabschnitts.

In den Figuren 1a bis 4c sind jeweils Details von Ausführungsformen einer erfindungsgemäßen elektrisch betriebenen, in der Regel automatischen **Scheibenschneidemaschine 10; 20** zum Abschneiden von Scheiben aus insbesondere strangförmigem **Schneidegut 100,** vorzugsweise Lebensmittel, dargestellt. Diese weist jeweils eine Schneideeinrichtung auf, die ein in einem **Maschinengehäuse 11** gelagertes, in einer Schneidebene rotierendes **Kreismesser 12** umfasst. Des Weiteren weist die Scheibenschneidemaschine 10; 20 stets einen eine **Auflageplatte 13**; **23**, **33**; **43** mit **Auflagefläche 13a; 23a, 33a; 43a** zum Auflegen des Schneideguts 100 enthaltenden Schlitten auf, wobei der Schlitten parallel zur Schneidebene verfahrbar ist und eine zumindest teilweise transparente Schlittenrückwand aufweist, welche einen **ersten ebenen Wandabschnitt 14a; 24a, 34a; 44a,** der sowohl senkrecht zur Schneidebene des Kreismessers 12 als auch zur Auflagefläche 13a; 23a, 33a; 43a der Auflageplatte 13; 23, 33; 43 verläuft, sowie einen **zweiten ebenen Wandabschnitt 14b; 24b, 34b** umfasst, der starr mit dem ersten ebenen Wandabschnitt 14a; 24a, 34a; 44a verbunden ist, sich Kreismesserseitig an den ersten ebenen Wandabschnitt 14a; 24a, 34a; 44a anschließt, parallel zur Schneidebene des Kreismessers 12 verläuft und vom Schlitten wegragt.

Erfindungsgemäß ist der erste ebene Wandabschnitt 14a; 24a, 34a; 44a mit lichtem Abstand von der Auflagefläche 13a; 23a, 33a; 43a der Auflageplatte 13; 23, 33; 43 mittels einer Befestigungsvorrichtung derart an der Auflageplatte 13; 23, 33; 43 befestigt, dass ein Durchgangsspalt mit einer **Spalthöhe H** von mindestens 2mm bis höchstens 15mm, vorzugsweise von 3mm bis 7mm, zwischen der Auflagefläche 13a; 23a, 33a; 43a der Auflageplatte 13; 23, 33; 43 und der Unterkante des ersten ebenen Wandabschnitts 14a; 24a, 34a; 44a offen bleibt. In der Regel wird der Durchgangsspalt über die Länge der Unterkante des ersten ebenen Wandabschnitts (14a; 24a; 34a; 44a) eine gleichbleibende Spalthöhe H aufweisen.

Wie in den Figuren 1a, 1b sowie 3a bis 4c gezeigt, kann bei Ausführungsformen der erfindungsgemäßen Scheibenschneidemaschine 10; 30; 40 die Befestigungsvorrichtung mindestens zwei **Schrauben oder Stehbolzen 15; 35; 45** umfassen, die von der Auflageplatte 13; 33; 43) zum ersten ebenen Wandabschnitt 14a; 34a; 44a verlaufen und jeweils in eine an der Unterkante des ersten Wandabschnitts 14a; 34a; 44a angeordnete Öffnung eingreifen, welche gegebenenfalls Gewinde für die Schrauben enthalten. Um die Schrauben oder Stehbolzen 15; 35; 45 sind bevorzugt hohle, vorzugsweise taillierte **Distanzstücke 16; 36; 46** angeordnet, die insbesondere eine **dichtende Verbindung 46a** mit der Auflageplatte 43, vorzugsweise eine wasserdichte Abdichtung oder eine Verklebung aufweisen, wie in den Figuren 4a und 4b näher dargestellt. Die Distanzstücke 16; 36; 46 können einstückig mit dem ersten ebenen Wandabschnitt 14a; 24a, 34a; 44a der Schlittenrückwand verbunden sein um Spalte, in welchen sich Schmutz ansammeln kann, zu vermeiden und damit die Hygiene-Eigenschaften der erfindungsgemäßen Scheibenschneidemaschine noch weiter zu verbessern. Alternativ können die Distanzstücke 16; 36; 46 auch einstückig mit dem jeweiligen Gewinde für die Schrauben oder Stehbolzen 15; 35; 45 ausgeführt sein. Die Gewinde können insbesondere in den entsprechenden Öffnungen des ersten Wandabschnitts 14a; 34a; 44a eingespritzt sein, wenn dieser als Kunststoffspritzteil hergestellt wird.

Bei den Ausführungsformen der Figuren 1a bis 3c schließt sich auf der von der Auflageplatte 13; 23; 33 wegweisenden Bedienerseite der Schlittenrückwand an die der Schneideeinrichtung zugewandte Seitenkante des ersten ebenen Wandabschnitts 14a; 24a; 34a ein parallel zur Schneidebene des Kreismessers 12 verlaufender, vom Schlitten wegragender **zweiter ebener Wandabschnitt 14b; 24b; 34b** an, der starr, vorzugsweise einstückig mit dem ersten ebenen Wandabschnitt 14a; 24a; 34a verbunden ist. An die Oberkante des ersten ebenen Wandabschnitts 14a; 34a kann sich ein schräg in Richtung der Auflageplatte 13; 33 geneigter dritter ebener Wandabschnitt 14c; 34c anschließen, der vorzugsweise einstückig mit dem ersten ebenen Wandabschnitt 14a; 34a verbunden ist, wie in den Figuren 1b; 3a und 3b zu erkennen ist.

Die Figuren 2a bis 3b zeigen Ausführungsformen der Erfindung, bei denen jeweils eine in einer Richtung senkrecht zur Schneidebene verschiebbare **Schneideguthalterung 27; 37** vorgesehen ist, die ein durch den Durchgangsspalt ragendes **Verbindungselement 27a; 37a** aufweist, das auf der von der Auflageplatte 23; 33 wegweisenden Bedienerseite der Schlittenrückwand mit einer **Handhabe 27b; 37b** verbunden ist. Die Handhabe 27b; 37b kann als aufklemmbarer oder aufschraubbarer Drehgriff ausgeführt sein, der von dem Verbindungselement 27a; 37a trennbar und mit diesem starr verbindbar ist.

Auch kann ein starr mit dem Schlitten verbundenes oder verbindbares, vorzugsweise als Griff ausgestaltetes Bedienelement vorgesehen sein, das gleichzeitig als Handhabe 27b; 37b wirkt und senkrecht zur Schneidebene verfahrbar auf einer **Schiene 27c; 37c** montiert ist, die parallel zur Ebene des ersten ebenen Wandabschnitts 24a; 34a sowie senkrecht zur Schneidebene verläuft. Die Schiene 27c; 37c kann als parallel zur Auflagefläche 23a; 33a der Auflageplatte 23; 33 und senkrecht zur Schneidebene verlaufende, mit seitlichem Abstand von der Auflageplatte 23; 33 montierte Stange ausgeführt sein. Bei dem in den Figuren 2a und 2b gezeigten Ausführungsbeispiel ist das Bedienelement mittels eines **Knebels 27d** an der Schiene 27c feststellbar.

In den Figuren 1b, 2a und 4c sind Ausführungsformen der Erfindung dargestellt, bei denen die Unterkante des ersten ebenen Wandabschnitts 14a; 24a; 44a auf ihrer von der Auflageplatte 13; 23; 43 wegweisenden Bedienerseite eine von oben nach unten schräg gegen Auflageplatte 13; 23; 43 verlaufende **Abschrägung 18; 28; 48** aufweist.

Bei den in den Figuren 2a und 4a bis 4c gezeigten Ausführungsbeispielen schließlich weist die Auflageplatte 23; 43 Schlittenrückwandseitig eine parallel zum ersten ebenen Wandabschnitt 24a; 44a verlaufende **Saftrille 29; 49** in der Auflagefläche 23a; 43a auf. Vorzugsweise wird die Saftrille 29; 49 unmittelbar an einen von der Auflagefläche 23a; 43a nach oben abgekantet verlaufenden **Randabschnitt 29a; 49a** der Auflageplatte 23; 43 anschließend angeordnet und in den Randabschnitt 29a; 49a zumindest teilweise eingeformt sein.

## Patentansprüche

1. Elektrisch betriebene Scheibenschneidemaschine (10; 20) zum Abschneiden von Scheiben aus insbesondere strangförmigem Schneidegut (100), vorzugsweise Lebensmittel, mit einer Schneideeinrichtung, die ein in einem Maschinengehäuse (11; 21) gelagertes, in einer Schneidebene rotierendes Kreismesser (12) umfasst, und mit einem eine Auflageplatte (13; 23; 33; 43) mit Auflagefläche (13a; 23a; 33a; 43a) zum Auflegen des Schneideguts (100) enthaltenden Schlitten, wobei der Schlitten parallel zur Schneidebene verfahrbar ist und eine Schlittenrückwand aufweist, welche einen ersten ebenen Wandabschnitt (14a; 24a; 34a; 44a) umfasst, der senkrecht zur Schneidebene des Kreismessers (12) verläuft, wobei der erste ebene Wandabschnitt (14a; 24a; 34a; 44a) mit lichtem Abstand von der Auflagefläche (13a; 23a; 33a; 43a) der Auflageplatte (13; 23; 33; 43) mittels einer Befestigungsvorrichtung derart an der Auflageplatte (13; 23; 33; 43) befestigt ist, dass ein Durchgangsspalt zwischen der Auflagefläche (13a; 23a; 33a; 43a) der Auflageplatte (13; 23; 33; 43) und der Unterkante des ersten ebenen Wandabschnitts (14a; 24a; 34a; 44a) offen bleibt, **dadurch gekennzeichnet, dass** der erste ebene Wandabschnitt (14a; 24a; 34a; 44a) der Schlittenrückwand auch senkrecht zur Auflagefläche (13a; 23a; 33a; 43a) der Auflageplatte (13; 23; 33; 43) verläuft, dass die Schlittenrückwand zumindest teilweise transparent ist, dass der Durchgangsspalt eine Spalthöhe H von mindestens 2mm bis höchstens 15mm, vorzugsweise von 3mm bis 7mm aufweist, und dass die Befestigungsvorrichtung mindestens zwei Schrauben oder Stehbolzen (15; 35; 45) umfasst, die von der Auflageplatte (13; 23; 33; 43) zum ersten ebenen Wandabschnitt (14a; 24a; 34a; 44a) verlaufen und jeweils in eine an der Unterkante des ersten Wandabschnitts (14a; 24a; 34a; 44a) angeordnete Öffnung eingreifen.

2. Scheibenschneidemaschine nach Anspruch 1, **dadurch gekennzeichnet, dass** der Durchgangsspalt über die Länge der Unterkante des ersten ebenen Wandabschnitts (14a; 24a; 34a; 44a) eine gleichbleibende Spalthöhe H aufweist.

3. Scheibenschneidemaschine nach einem der Ansprüche 1 oder 2, **dadurch gekennzeichnet, dass** um die Schrauben oder Stehbolzen (15; 35; 45) hohle, vorzugsweise taillierte Distanzstücke (16; 36; 46) angeordnet sind, die insbesondere eine dichtende Verbindung (46a) mit der Auflageplatte (13; 23; 33; 43), vorzugsweise eine wasserdichte Abdichtung oder eine Verklebung aufweisen.

4. Scheibenschneidemaschine nach einem der vorhergehenden Ansprüche, **dadurch gekennzeichnet, dass** sich auf der von der Auflageplatte (13; 23; 33; 43) wegweisenden Bedienerseite der Schlittenrückwand an die der Schneideeinrichtung zugewandte Seitenkante des ersten ebenen Wandabschnitts (14a; 24a; 34a; 44a) ein parallel zur Schneidebene des Kreismessers (12) verlaufender, vom Schlitten wegragender zweiter ebener Wandabschnitt (14b; 24b; 34b) anschließt, der starr, vorzugsweise einstückig mit dem ersten ebenen Wandabschnitt (14a; 24a; 34a; 44a) verbunden ist.

5. Scheibenschneidemaschine nach einem der vorhergehenden Ansprüche, **dadurch gekennzeichnet, dass** sich an die Oberkante des ersten ebenen Wandabschnitts (14a; 24a; 34a; 44a) ein schräg in Richtung der Auflageplatte (13; 23; 33; 43) geneigter dritter ebener Wandabschnitt (14c; 34c) anschließt, der vorzugsweise einstückig mit dem ersten ebenen Wandabschnitt (14a; 24a; 34a; 44a) verbunden ist.

6. Scheibenschneidemaschine nach einem der vorhergehenden Ansprüche, **dadurch gekennzeichnet, dass** eine in einer Richtung senkrecht zur Schneidebene verschiebbare Schneideguthalterung (27; 37) vorgesehen ist, die ein durch den Durchgangsspalt ragendes Verbindungselement (27a; 37a) aufweist, das auf der von der Auflageplatte (23; 33) wegweisenden Bedienerseite der Schlittenrückwand mit einer Handhabe (27b; 37b) verbunden ist.

7. Scheibenschneidemaschine nach Anspruch 6, **dadurch gekennzeichnet, dass** die Handhabe (27b; 37b) als aufklemmbarer oder aufschraubbarer Drehgriff ausgeführt ist, der von dem Verbindungselement (27a; 37a) trennbar und mit diesem starr verbindbar ist.

8. Scheibenschneidemaschine nach einem der vorhergehenden Ansprüche, **dadurch gekennzeichnet, dass** ein starr mit dem Schlitten verbundenes oder verbindbares, vorzugsweise als Griff ausgestaltetes Bedienelement vorgesehen ist.

9. Scheibenschneidemaschine nach Anspruch 8 sowie einem der Ansprüche 7 oder 8, **dadurch gekennzeichnet, dass** das Bedienelement gleichzeitig als Handhabe (27b; 37b) wirkt und senkrecht zur Schneidebene verfahrbar auf einer Schiene (27c; 37c) montiert ist, die parallel zur Ebene des ersten ebenen Wandabschnitts (24a; 34a) sowie senkrecht zur Schneidebene verläuft.

10. Scheibenschneidemaschine nach Anspruch 9, **dadurch gekennzeichnet, dass** die Schiene (27c; 37c) als parallel zur Auflagefläche (23a; 33a) der Auflageplatte (23; 33) und senkrecht zur Schneidebene verlaufende, mit seitlichem Abstand von der Auflageplatte (23; 33) montierte Stange ausgeführt ist.

11. Scheibenschneidemaschine nach Anspruch 9 oder 10, **dadurch gekennzeichnet, dass** das Bedienelement mittels eines Knebels (27d) an der Schiene (27c) feststellbar ist.

12. Scheibenschneidemaschine nach einem der vorhergehenden Ansprüche, **dadurch gekennzeichnet, dass** die Unterkante des ersten ebenen Wandabschnitts (14a; 24a; 34a; 44a) auf ihrer von der Auflageplatte (13; 23; 33; 43) wegweisenden Bedienerseite eine von oben nach unten schräg gegen Auflageplatte (13; 23; 33; 43) verlaufende Abschrägung (18; 28; 48) aufweist.

13. Scheibenschneidemaschine nach einem der vorhergehenden Ansprüche, **dadurch gekennzeichnet, dass** die Auflageplatte (23; 43) Schlittenrückwandseitig eine parallel zum ersten ebenen Wandabschnitt (24a; 44a) verlaufende Saftrille (29; 49) in der Auflagefläche (23a; 43a) aufweist.

14. Scheibenschneidemaschine nach Anspruch 13, **dadurch gekennzeichnet, dass** die Saftrille (29; 49) unmittelbar an einen von der Auflagefläche (23a; 43a) nach oben abgekantet verlaufenden Randabschnitt (29a; 49a) der Auflageplatte (23; 43) anschließend angeordnet, vorzugsweise in den Randabschnitt (29a; 49a) zumindest teilweise eingeformt ist.

## Claims

1. Electrically operated slicing machine (10; 20) for cutting slices from an, in particular, elongated product to be cut (100), preferably a food, comprising a cutting device including a disc cutter (12) mounted in a machine housing (11; 21) and rotating in a cutting plane, and comprising a carriage containing a supporting plate (13; 23; 33; 43) with a supporting surface (13a; 23a; 33a; 43a) for receiving the product to be cut (100), wherein the carriage can move parallel to the cutting plane and has a rear wall including a first flat wall portion (14a; 24a; 34a; 44a) extending perpendicularly to the cutting plane of the disc cutter (12) and wherein the first flat wall portion (14a; 24a; 34a; 44a) is fastened to the supporting plate (13; 23; 33; 43) by means of a fastening device with clearance from the supporting surface (13a; 23a; 33a; 43a) of the supporting plate (13; 23; 33; 43) in such a manner that a through gap remains open between the supporting surface (13a; 23a; 33a; 43a) of the supporting plate (13; 23; 33; 43) and the lower edge of the first flat wall portion (14a; 24a; 34a; 44a), **characterised in that** the first flat wall portion (14a; 24a; 34a; 44a) of the carriage rear wall also extends perpendicularly to the supporting surface (13a; 23a; 33a; 43a) of the supporting plate (13; 23; 33; 43), that the carriage rear wall is at least partially transparent, that the through gap has a height H of at least 2 mm up to a maximum of 15 mm, preferably from 3 mm to 7 mm, and that the fastening device includes at least two screws or stay bolts (15; 35; 45) extending from the supporting plate (13; 23; 33; 43) to the first flat wall portion (14a; 24a; 34a; 44a) and each engaging in a respective opening arranged on the lower edge of the first wall portion (14a; 24a; 34a; 44a).

2. Slicing machine according to claim 1, **characterised in that** the through gap has a constant height H over the length of the lower edge of the first flat wall portion (14a; 24a; 34a; 44a).

3. Slicing machine according to either of claims 1 or 2, **characterised in that** hollow, preferably waisted spacers (16; 36; 46) are arranged around the screws or stay bolts (15; 35; 45), said spacers, in particular, having a sealing connection (46a) with the supporting plate (13; 23; 33; 43), preferably a water-tight seal or a bond.

4. Slicing machine according to one of the preceding claims, **characterised in that** a second flat wall portion (14b; 24b; 34b) extending parallel to the cutting plane of the disc cutter (12) and projecting away from the carriage is adjacent to the side edge of the first flat wall portion (14a; 24a; 34a; 44a) directed towards the cutting device on the operator side of the carriage rear wall directed away from the supporting plate (13; 23; 33; 43), said second flat wall portion being rigidly connected, preferably in one piece, to the first flat wall portion (14a; 24a; 34a; 44a).

5. Slicing machine according to one of the preceding claims, **characterised in that** a third flat wall portion (14c; 34c) diagonally inclined towards the supporting plate (13; 23; 33; 43) is adjacent to the upper edge of the first flat wall portion (14a; 24a; 34a; 44a), said third flat wall portion preferably being connected in one piece to the first flat wall portion (14a; 24a; 34a; 44a).

6. Slicing machine according to one of the preceding claims, **characterised by** a holder (27; 37) for the product to be cut displaceable in a direction perpendicular to the cutting plane, said holder having a connecting element (27a; 37a) projecting through the through gap and connected to a handle (27b; 37b) on the operator side of the carriage rear wall directed away from the supporting plate (23; 33).

7. Slicing machine according to claim 6, **characterised in that** the handle (27b; 37b) is designed as a clip-on or screw-on twist handle that can be separated from the connecting element (27a; 37a) and can be rigidly connected thereto.

8. Slicing machine according to one of the preceding claims, **characterised by** an operating element, preferably designed as a grip, that is or can be rigidly connected to the carriage.

9. Slicing machine according to claim 8 and either of claims 7 or 8, **characterised in that** the operating element acts simultaneously as a handle (27b; 37b) and is mounted on a rail (27c; 37c) in such a manner that it can move perpendicularly to the cutting plane, said rail extending parallel to the plane of the first flat wall portion (24a; 34a) and perpendicularly to the cutting plane.

10. Slicing machine according to claim 9, **characterised in that** the rail (27c; 37c) is designed as a rod mounted at a lateral distance from the supporting plate (23; 33) and extending parallel to the supporting surface (23a; 33a) of the supporting plate (23; 33) and perpendicularly to the cutting plane.

11. Slicing machine according to claim 9 or claim 10, **characterised in that** the operating element can be locked to the rail (27c) by means of a toggle (27d).

12. Slicing machine according to one of the preceding claims, **characterised in that** the lower edge of the first flat wall portion (14a; 24a; 34a; 44a) is provided on its operator side directed away from the supporting plate (13; 23; 33; 43) with a bevel (18; 28; 48) extending diagonally downwards towards the supporting plate (13; 23; 33; 43).

13. Slicing machine according to one of the preceding claims, **characterised in that** the supporting plate (23; 43) is provided on the carriage rear wall side with a juice channel (29; 49) in the supporting surface (23a; 43a) extending parallel to the first flat wall portion (24a; 44a).

14. Slicing machine according to claim 13, **characterised in that** the juice channel (29; 49) is arranged directly adjacent to an edge portion (29a; 49a) of the supporting plate (23; 43) extending upwardly at an angle from the supporting surface (23a; 43a), and is preferably at least partially moulded into the edge portion (29a; 49a).

## Revendications

1. Machine de découpage de tranches (10 ; 20) à fonctionnement électrique servant à découper des tranches de produit à découper (100) en particulier en forme de boudin, de préférence de denrées alimentaires, comprenant un système de découpage, qui comprend une lame circulaire (12) montée dans un boîtier de machine (11 ; 21), tournant dans un plan de découpage, et comprenant un chariot contenant un plateau de réception (13 ; 23 ; 33 ; 43) pourvu d'une surface de réception (13a ; 23a ; 33a ; 43a) servant à recevoir le produit à découper (100), dans laquelle le chariot peut être déplacé de manière parallèle par rapport au plan de découpage et présente une paroi arrière de chariot, qui comprend une première section de paroi (14a ; 24a ; 34a ; 44a) plane, qui s'étend de manière perpendiculaire par rapport au plan de découpage de la lame circulaire (12), dans laquelle la première section de paroi (14a ; 24a ; 34a ; 44a) plane est fixée, avec une petite distance par rapport à la surface de réception (13a ; 23a ; 33a ; 43a) du plateau de réception (13 ; 23 ; 33 ; 43), au moyen d'un dispositif de fixation, de telle manière au niveau de la plaque de réception (13 ; 23 ; 33 ; 43), qu'une fente de passage entre la surface de réception (13a ; 23a ; 33a ; 43a) de la plaque de réception (13 ; 23 ; 33 ; 43) et l'arête inférieure de la première section de paroi (14a ; 24a ; 34a ; 44a) plane reste ouverte,
**caractérisée en ce**
**que** la première section de paroi (14a ; 24a ; 34a ; 44a) plane de la paroi arrière de chariot s'étend également de manière perpendiculaire par rapport à la surface de réception (13a ; 23a ; 33a ; 43a) de la plaque de réception (13 ; 23 ; 33 ; 43),
**que** la paroi arrière de chariot est au moins en partie transparente,
**que** la fente de passage présente une hauteur de fente H d'au moins 2 mm jusqu'à maximum 15 mm, de préférence allant de 3 mm à 7 mm,
et **que** le dispositif de fixation comprend au moins deux vis ou boulons verticaux (15 ; 35 ; 45), qui s'étendent depuis la plaque de réception (13 ; 23 ; 33 ; 43) vers la section de paroi (14a ; 24a ; 34a ; 44a) plane et viennent en prise respectivement avec une ouverture disposée au niveau de l'arête inférieure de la première section de paroi (14a ; 24a ; 34a ; 44a).

2. Machine de découpage de tranches selon la revendication 1, **caractérisée en ce que** la fente de passage présente, sur la longueur de l'arête inférieure de la première section de paroi (14a ; 24a ; 34a ; 44a) plane, une hauteur de fente H constante.

3. Machine de découpage de tranches selon l'une quelconque des revendications 1 ou 2, **caractérisée en ce que** sont disposées autour des vis ou des boulons verticaux (15 ; 35 ; 45) des pièces d'écartement (16 ; 36 ; 46) creuses, de préférence taillées, lesquelles présentent en particulier une liaison (46a) étanche avec le plateau de réception (13 ; 23 ; 33 ; 43), de préférence une étanchéification étanche à l'eau ou un collage.

4. Machine de découpage de tranches selon l'une quelconque des revendications précédentes, **caractérisée en ce que** se raccorde, sur le côté opérateur, pointant dans la direction s'éloignant de la plaque de réception (13 ; 23 ; 33 ; 43), de la paroi arrière de chariot, à l'arête latérale, tournée vers le système de découpage, de la première section de paroi (14a ; 24a ; 34a ; 44a) plane, une deuxième section de paroi (14b ; 24b ; 34b) plane s'étendant de manière parallèle par rapport au plan de découpage de la lame circulaire (12), dépassant du chariot, laquelle est reliée de manière rigide, de préférence d'un seul tenant à la première section de paroi (14a ; 24a ; 34a ; 44a) plane.

5. Machine de découpage de tranches selon l'une quelconque des revendications précédentes, **caractérisée en ce que** se raccorde, à l'arête supérieure de la première section de paroi (14a ; 24a ; 34a ; 44a) plane, une troisième section de paroi (14c ; 34c) plane inclinée de manière oblique en direction de la plaque de réception (13 ; 23 ; 33 ; 43), laquelle est reliée de préférence d'un seul tenant à la première section de paroi (14a ; 24a ; 34a ; 44a) plane.

6. Machine de découpage de tranches selon l'une quelconque des revendications précédentes, **caractérisée en ce qu'**est prévue une fixation de produit à découper (27 ; 37) pouvant être coulissée dans une direction de manière perpendiculaire par rapport au plan de découpage, laquelle présente un élément de liaison (27a ; 37a) dépassant à travers la fente de passage, lequel est relié, sur le côté opérateur, pointant dans la direction s'éloignant de la plaque de réception (23 ; 33), de la paroi arrière de chariot, à une poignée (27b ; 37b).

7. Machine de découpage de tranches selon la revendication 6, **caractérisée en ce que** la poignée (27b ; 37b) est réalisée sous la forme d'une poignée rotative pouvant être mise en place par serrage ou vissage, laquelle peut être séparée de l'élément de liaison (27a ; 37a) et peut être reliée à ce dernier de manière rigide.

8. Machine de découpage de tranches selon l'une quelconque des revendications précédentes, **caractérisée en ce qu'**est prévu un élément d'utilisation relié ou pouvant être relié de manière rigide au chariot, de préférence un élément d'utilisation configuré sous la forme d'une poignée.

9. Machine de découpage de tranches selon la revendication 8 ainsi que selon l'une quelconque des revendications 7 ou 8, **caractérisée en ce que** l'élément d'utilisation agit de manière simultanée comme une poignée (27b ; 37b) et est monté sur un rail (27c ; 37c) de manière à pouvoir être déplacé de manière perpendiculaire par rapport au plan de découpage, qui s'étend de manière parallèle par rapport au plan de la première section de paroi (24a ; 34a) plane ainsi que de manière perpendiculaire par rapport au plan de découpage.

10. Machine de découpage de tranches selon la revendication 9, **caractérisée en ce que** le rail (27c ; 37c) est réalisé sous la forme d'une barre s'étendant de manière parallèle par rapport à la surface de réception (23a ; 33a) de la plaque de réception (23 ; 33) et de manière perpendiculaire par rapport au plan de découpage, monté avec une distance latérale de la plaque de réception (23 ; 33).

11. Machine de découpage de tranches selon la revendication 9 ou 10, **caractérisée en ce que** l'élément d'utilisation peut être immobilisé au niveau du rail (27c) au moyen d'une manette (27d).

12. Machine de découpage de tranches selon l'une quelconque des revendications précédentes, **caractérisée en ce que** l'arête inférieure de la première section de paroi (14a ; 24a ; 34a ; 44a) plane présente, sur son côté utilisateur pointant dans la direction s'éloignant de la plaque de réception (13 ; 23 ; 33 ; 43), un chanfrein (18 ; 28 ; 48) s'étend du haut vers le bas de manière oblique contre la plaque de réception (13 ; 23 ; 33 ; 43).

13. Machine de découpage de tranches selon l'une quelconque des revendications précédentes, **caractérisée en ce que** la plaque de réception (23 ; 43) présente, côté paroi arrière de chariot, un sillon d'écoulement de jus (29 ; 49) dans la surface de réception (23a ; 43a) s'étendant de manière parallèle par rapport à la première section de paroi (24a ; 44a) plane.

14. Machine de découpage de tranches selon la revendication 13, **caractérisée en ce que** le sillon d'écoulement de jus (29 ; 49) est disposé de manière à se raccorder directement à une section de bord (29a ; 49a), s'étendant de manière repliée vers le haut depuis la surface de réception (23a ; 43a), de la plaque de réception (23 ; 43), de préférence est pratiqué au moins en partie dans la section de bord (29a ; 49a).
